# FASCICULE DE BREVET EUROPEEN

(11) **EP 1 260 354 B1**
(45) Date de publication et mention de la délivrance du brevet: **28.02.2007**
(21) Numéro de dépôt: 02291008.7
(22) Date de dépôt: 22.04.2002
(51) Int. Cl.: B31B 19/60, B31B 1/54, B65H 45/30

(54) **Dispositif pour réaliser des sacs en paper**
Vorrichtung zur Herstellung von Papiertaschen
Apparatus for making paper bags

(30) Priorité: 18.05.2001 FR 0106548
(43) Date de publication de la demande: 27.11.2002
(73) Titulaire: Materiel Barrois Emballages - MBE, Sarl, 52210 Cour l'Eveque (FR)
(72) Inventeur: Vidnar, Ludvik, 21520 Lignerolles (FR)
(74) Mandataire: Vander-Heym, Serge Henri Marcel

(56) Documents cités:
- FR-A- 2 702 745
- US-A- 2 074 886
- US-A- 5 685 129

## Description

La présente invention est relative à un procédé pour réaliser des sacs en papier, ou analogue. L'invention vise, aussi, des moyens pour la mise en oeuvre du procédé.

Actuellement, il existe des machines pour emballer des objets allongés, tels que des pains, permettant de réaliser des sacs à partir d'un fourreau plat. Le fourreau est convenablement tronçonné, et l'une de ses extrémités est obturée.

Pour obturer l'une des extrémités du fourreau tronçonné, on réalise, par découpage, un volet qui est encollé puis rabattu.

Ce procédé peut convenir, même s'il est compliqué à mettre en oeuvre, lorsque le fourreau est constitué de deux faces réunies par leurs bords, mais il ne peut plus être utilisé lorsque les deux faces sont réunies par des soufflets car dans ce cas le découpage du volet d'obturation est très difficile à réaliser.

Par le document US-A-5685129, on connaît un procédé qui consiste, à l'aide d'un organe comportant deux mors, à replier une première fois l'extrémité du fourreau, à appliquer une matière adhésive, ou colle, sur la face visible de la partie rabattue et à replier une seconde fois ladite extrémité de façon à amener la face encollée sur celle supérieure dudit fourreau.

Ce dispositif ne donne pas entière satisfaction car, outre qu'il est relativement compliqué puisqu'il comporte des moyens pour ouvrir et pour fermer les mors, il pose des problèmes en ce qui concerne le retrait des mors après collage.

La machine de l'invention, qui remédie à ces inconvénients et permet de mettre en oeuvre le procédé connu par le document précité, se caractérise par les caractéristiques de la revendication 1.

La présente invention sera mieux comprise par la description qui va suivre faite en se référant aux dessins annexés à titre d'exemple indicatif, seulement, sur lesquels :
- la figure 1 est une vue en perspective d'un fourreau à soufflets ;
- les figures 2 et 3 sont des vues schématiques illustrant le procédé de l'invention;
- la figure 4 est une vue schématique d'une machine permettant la mise en oeuvre du procédé de l'invention;
- la figure 5 est la vue de dessus, partielle, de la figure 4 ;
- les figures 6 à 7, sont des vues, partielles et à plus grande échelle, montrant le fonctionnement de la machine de la figure 4.

En se reportant aux dessins, on voit que le problème à résoudre consiste à réaliser des sacs à partir d'une gaine tubulaire, ou fourreau 1.

Ce fourreau présente deux faces 2 et 3 réunies par des soufflets 4.

De la façon connue, le fourreau 1 est enroulé sous la forme d'une bobine, il est ensuite tronçonné, selon la longueur de l'objet à emballer et l'une de ses extrémités est obturée. C'est l'obturation de l'une des extrémités qui pose un problème.

Selon l'invention, on replie l'une des extrémités du fourreau pour former un volet 5, on dépose un adhésif, ou de la colle, sur la face supérieure 5a dudit volet puis on replie une seconde fois et dans le même sens le volet pour appliquer sa face 5a contre la face supérieure 2 du fourreau 1.

La figure 4 illustre une machine permettant la mise en oeuvre du procédé de l'invention.

Cette machine comporte : un poste d'approvisionnement 6, un poste d'entraînement 7, un poste de tronçonnage 8, un poste de façonnage 9 et un poste d'entraînement 10.

Selon un mode de réalisation, le poste d'approvisionnement est d'un type connu et est prévu pour maintenir le fourreau 1 enroulé sous la forme d'une bobine 11.

De la façon connue, le poste d'entraînement 7 est constitué, dans sa forme la plus simple, par deux cylindres presseurs 12, dont l'un, au moins, est entraîné en rotation, le fourreau 1 passant entre lesdits cylindres.

De la façon connue, le poste 8 est pourvu d'un organe de coupe, non représenté, permettant de tronçonner le fourreau 1.

Selon l'invention, le poste de façonnage comporte un organe de pliage et, au droit de cet organe, un organe 13 susceptible de réaliser l'encollage.

L'organe de pliage est constitué par deux aiguilles 14 et 15, identiques, parallèles et s'étendant transversalement à l'axe longitudinal du fourreau 1, la distance séparant les deux aiguilles étant sensiblement égale à la largeur L du volet 5 à réaliser.

Ces aiguilles sont portées, par l'une de leurs extrémités par un tambour 16, rotatif, dont l'axe de rotation s'étend parallèlement aux axes desdites aiguilles.

Le second poste d'entraînement 10 est constitué, comme le premier, au moyen de deux cylindres presseurs et entraîneurs 12.

Le fourreau 1 est engagé entre les cylindres 12, traverse l'organe 14, passe entre les aiguilles 14-15 et passe entre les cylindres 17.

Lorsque la longueur du fourreau situé en aval du poste de tronçonnage 8, par rapport au sens de progression dudit fourreau présente la longueur souhaitée, l'entraînement est interrompu et l'organe de coupe entre en jeu, la partie tronçonnée 1a se présente alors dans la position représentée sur la figure 6, l'aiguille 15 étant disposée sur le dessus.

A ce moment, on fait pivoter le tambour 16, selon la flèche F, de cent quatre-vingts degrés ce qui a pour effet de placer les aiguilles dans la position représentée sur la figure 7 et de former le volet 5.

Une matière adhésive est alors déposée, par l'entremise de l'organe 13, sur la face 5a du volet, puis on fait pivoter le tambour, dans le même sens et d'une même valeur ce qui a pour effet de placer la face encollée 5a en regard avec la face supérieure 2 de la partie tronçonnée.

A ce moment, le tambour se déplace transversalement selon la flèche T, pour permettre le dégagement des aiguilles. Aussitôt après, les organes d'entraînement sont actionnés, les aiguilles se déplacent en sens inverse et le cycle recommence pour le façonnage d'un nouveau sac.

Il est à noter que le procédé d'obturation de l'invention permet, en fait, d'appliquer après pliage l'une des faces externes du fourreau contre l'autre face externe.

## Revendications

1. Machine pour la fabrication d'un sac, à partir d'un fourreau (1) plat selon le procédé consistant, après façonnage du fourreau, à replier une première fois l'une des extrémités de la partie tronçonnée (1a) pour former un volet (5), à appliquer une matière adhésive ou colle, sur la face visible (5a) de la partie rabattue et à replier une seconde fois et dans le même sens de façon à amener la face encollée (5a) dudit volet en regard de la face (2) du fourreau qui est opposée à celle (3) dont est issue ladite face encollée (5a), ladite machine comportant un poste de façonnage (9) dont l'organe de pliage peut être déplacé selon une direction parallèle à son axe, ladite machine comportant un poste d'approvisionnement (6), un premier poste d'entraînement (7), un poste de tronçonnage (8), un poste de façonnage (9) et un second poste d'entraînement, le poste de façonnage comportant un organe de pliage formé par deux aiguilles (14-15) identiques et parallèles susceptibles de pivoter selon un axe parallèle à leur axe longitudinal, la distance séparant les deux dites aiguilles, mesurée selon l'axe longitudinal du fourreau, étant sensiblement égale à la largeur (L) du volet (5).

## Claims

1. Machine for manufacturing a bag from a flat sheath (1) according to the method consisting, after shaping the sheath, of folding one of the ends of the cut part (1a) a first time in order to form a flap (5), applying an adhesive material or glue onto the visible surface (5a) of the folded part and folding it a second time in the same direction in order to place the glued surface (5a) of said flap parallel to the surface (2) of the sheath which is opposite the surface (3) that contains said glued surface (5a), said machine comprising a shaping station (9) in which the folding member can be moved in a direction parallel to its axis, said machine comprising a supply station (6), a first drive station (7), a cutting station (8), a shaping station (9) and a second drive station, the shaping station comprising a folding member made up of two identical parallel needles (14-15) capable of pivoting about an axis parallel to their longitudinal axis, the distance between said two needles, measured according to the longitudinal axis of the sheath, being substantially equal to the width (L) of the flap (5).

## Patentansprüche

1. Maschine für die Herstellung einer Tüte ausgehend von einer flachliegenden Hülle (1) nach einem Verfahren, das darin besteht, nach der Gestaltung der Hülle ein Ende des abgetrennten Teils (1a) einmal umzufalten, um eine Klappe (5) zu bilden, ein Haftmittel oder einen Kleber auf die sichtbare Seite (5a) des umgefalteten Teils aufzubringen und ein zweites Mal umzufalten, und zwar in gleicher Richtung, damit die verleimte Seite (5a) der besagten Klappe gegenüber der Seite (2) der Hülle geführt wird, die derjenigen (30) entgegengesetzt ist, aus der die besagte verleimte Fläche (5a) hervorgegangen ist, wobei die besagte Maschine einen Bearbeitungsposten (9) aufweist, dessen Faltorgan in einer parallel zu seiner Achse verlaufenden Achse verschoben werden kann, wobei die besagte Maschine einen Bestückungsposten (6), einen ersten Antriebsposten (7), einen Abtrennposten (8), einen Bearbeitungsposten (9) und einen zweiten Antriebsposten umfaßt, wobei der Bearbeitungsposten ein von zwei Nadeln (14, 15) geformtes Faltorgan aufweist, die identisch sind und parallel verlaufen und nach einer parallel zu ihrer Längsachse verlaufenden Achse geschwenkt werden können, wobei der Abstand zwischen den beiden besagten Nadeln, gemessen nach der Längsachse der Hülle, in etwa gleich der Breite (L) der Klappe (5) ist.
